# EUROPÄISCHE PATENTSCHRIFT

(11) **EP 1 852 579 B1**
(45) Veröffentlichungstag und Bekanntmachung des Hinweises auf die Patenterteilung: **23.09.2009**
(21) Anmeldenummer: 07107306.8
(22) Anmeldetag: 02.05.2007
(51) Int. Cl.: F01M 11/00

(54) **Ölwanne für einen Verbrennungsmotor**
Oil pan for an internal combustion engine
Carter d'huile pour un moteur à combustion interne

(30) Priorität: 04.05.2006 FR 0651593
(43) Veröffentlichungstag der Anmeldung: 07.11.2007
(73) Patentinhaber: MANN+HUMMEL GmbH, 71638 Ludwigsburg (DE)
(72) Erfinder: Migaud, Jérôme, 35500 Vitré (FR); De Cara, Gérald, 53210 Soulgé sur Ouette (FR)

(56) Entgegenhaltungen:
- EP-A- 1 526 258
- DE-A1- 19 735 444
- FR-A- 1 021 184
- US-B1- 6 290 843

## Beschreibung

Die Erfindung betrifft eine Ölwanne nach dem Oberbegriff des Anspruchs 1.

Es sei darauf hingewiesen, dass im Rahmen dieser Beschreibung die Ausdrücke "oben", "unten", "oberhalb" und "unterhalb" sich auf die auf den Motorblock montierte Ölwanne in normaler Betriebsposition beziehen.

Eine solche Ölwanne ist aus dem US 6, 290, 843 bekannt.

Das wesentliche Merkmal der Ölwanne, die Gegenstand der Erfindung ist, ist somit gebunden an das Vorhandensein der Verbindungsplatte aus synthetischem Material, welche eine Schnittstelle darstellt, die es erlaubt, die notwendige Dichtigkeit zwischen dem Wannenkörper und dem Motorblock dank des Vorhandenseins von zwei Umfangsdichtungen zu erreichen, die auf deren jeweilige Flächen gegossen werden, und welche gleichzeitig erlaubt, mit der Ölpumpe das im Inneren des Wannenkörpers befindliche Schmieröl abzusaugen.

Diese Verbindungsplatte muss selbstverständlich mit Durchlassöffnungen für das Öl versehen sein, das in den Wannenkörper zurückläuft sowie mit Bohrungen für den Schaft der Befestigungsschrauben der Ölwanne auf dem Motorblockgehäuse.

Was den Wannenkörper betrifft, so besteht dieser aus einem Element in Form eines Gefäßes, dessen untere Wandung geneigt ist und das am unteren Ende mit einer Ablassöffnung versehen ist, die mit einem Verschlussdeckel verschlossen ist.

Die Ölwanne, die Gegenstand der Erfindung ist, unterscheidet sich von den herkömmlichen Ölwannen aus Aluminium durch ihr geringeres Gewicht und durch deutlich niedrigere Herstellungs- und Montagekosten.

Gemäß eines bevorzugten Merkmals der Erfindung wird der Wannenkörper durch den Zusammenbau von zwei Schalen gebildet, d.h. einer unteren Schale in Form eines Gefäßes und einer oberen Schale, die mit dieser verschweißt ist und die Verbindungsplatte enthält.

Die Verbindungsplatte und die obere Schale liegen somit zwischen der unteren Schale und dem Motorblock des Verbrennungsmotors.

Diese beiden Schalen können vorzugsweise mittels einer Heizplatte kontaktlos verschweißt werden.

Ein derartiges Schweißverfahren hat den Vorteil, dass man sehr kleine Schweißnähte erhält verglichen vor allem mit einem herkömmlichen Vibrationsschweißen.

Hinsichtlich der Ausführungsform kann die Ölwanne erfindungsgemäß ein deutlich höheres Fassungsvermögen haben als die zur Zeit auf dem Markt angebotenen herkömmlichen und vergleichbaren Ölwannen.

Gemäß eines weiteren Merkmals der Erfindung erstreckt sich die untere Wandung der unteren Schale nach oben mittels röhrenartiger, parallel verlaufender Säulen, die an ihrem oberen Ende einen Absatz haben, der einen Anschlag für den Kopf der Befestigungsschraube der Ölwanne auf dem Motorblockgehäuse bildet.

Die obere Schale und die Verbindungsplatte sind mit paarweise angeordneten Bohrungen für die Schäfte dieser Schrauben versehen, damit sie auf der unteren Wandung des Motorblockgehäuses angeschraubt werden können und die beiden Umfangsdichtungen zusammenpressen, die auf die Verbindungsplatte zwischen der oberen Schale und dem Motorblockgehäuse ausgegossen werden, um so eine radiale Dichtigkeit zwischen der Ölwanne und dem Motorblock zu gewährleisten.

Die Merkmale der Ölwanne, die Gegenstand der Erfindung ist, werden detaillierter erklärt unter Bezugnahme auf die nicht einschränkenden, beigefügten Zeichnungen, in denen
- Abb. 1 eine perspektivische Ansicht der Ölwanne ist,
- Abb. 2 eine Explosionszeichnung dieser Ölwanne ist,
- Abb. 3 eine Explosionszeichnung dieser Ölwanne ist, die der in Abb. 2 entspricht, aber mit einer Ansicht von unterhalb dieser Ölwanne,
- Abb. 4 eine perspektivische Ansicht der unteren Fläche der Verbindungsplatte ist,
- Abb. 5 eine perspektivische Ansicht der oberen Fläche der unteren Schale ist,
- Abb. 6 eine perspektivische Ansicht der unteren Fläche der der unteren Schale ist,
- Abb. 7 eine perspektivische Ansicht der oberen Fläche der oberen Schale ist,
- Abb. 8 eine perspektivische Ansicht der unteren Fläche der oberen Schale ist,
- Abb. 9 eine halbe Schnittfläche ist, die eine röhrenförmige Säule darstellt,
- Abb. 10 eine Detailansicht einer Befestigungsschraube ist, die gegen den Absatz der röhrenförmigen Säule anschlägt.

Gemäß Abb. 1 besteht die Ölwanne aus einem Wannenkörper 1 aus synthetischem Material, der an seinem oberen Teil durch eine Verbindungsplatte 2, ebenfalls aus synthetischem Material, verschlossen ist.

Der Wannenkörper 1 wird mittels der Befestigungsschrauben 3 am Motorblockgehäuse des Verbrennungsmotors, der hier nicht in den Abbildungen dargestellt ist, befestigt.

Wie weiter unten im Detail beschrieben liegt die Verbindungsplatte 2 zwischen dem Wannenkörper 1 und dem Motorblockgehäuse.

Gemäß den Abbildungen 2 und 4 erstreckt sich die Verbindungsplatte 2 auf ihrer unteren Fläche mittels eines röhrenförmigen Anschlussstückes 5, welches eine Ansaugöffnung 7 umgibt und an seinem freien Ende mit einem Filternetz 6 ausgestattet ist.

Dieses röhrenförmige Anschlussstück 5 bildet ein Segment einer Saugleitung, die an eine nicht in den Abbildungen dargestellte Ölpumpe angeschlossen ist, um so das im Wannenkörper 1 gelagerte Öl zu den verschiedenen Teilen des Motors zu leiten, die geschmiert werden müssen.

Die auf der Oberfläche der Verbindungsplatte 2 gebohrten Öffnungen 4 ermöglichen den Rückfluss des überschüssigen Öls in den Wannenkörper 1.

Gemäß den Abbildungen 1 und 4 ist die Verbindungsplatte 2 auf jeder ihrer Seiten mit einer Umfangsdichtung 8, 9 ausgestattet bzw. darauf ausgegossen.

Die Verbindungsplatte 2 ist außerdem auf ihrem Umfang mit einer Reihe Bohrungen 19, 20 ausgestattet, die das Ziel haben, den Schaft der Befestigungsschrauben aufzunehmen.

Einige dieser Bohrungen 19 befinden sich an der Innenseite der Umfangsdichtungen 8, 9, während sich die anderen Bohrungen 20 an der Außenseite dieser Dichtungen befinden.

Wenn der Wannenkörper 1 auf das Motorblockgehäuse aufgeschraubt wird, werden die beiden Umfangsdichtungen 8, 9 so zusammengedrückt, dass sie hier die Dichtigkeit gewährleisten.

Gemäß den Abbildungen 2 und 3 wird der Wannenkörper 1 durch den Zusammenbau einer unteren Schale in Form eines Gefäßes 10 und einer oberen Schale 11, die auf diese an ihrem Umfang aufgeschweißt wird, gebildet.

Die untere Schale 10 wird detaillierter in den Abbildungen 5 und 6 dargestellt.

Die obere Schale 11 wird detaillierter in den Abbildungen 7 und 8 dargestellt.

Gemäß den Abbildungen 2, 3, 4, 5 und 6 ist die untere Fläche der unteren Schale 10 geneigt und erstreckt sich seitlich über einen Kanal 12 bis zu einem niedrig liegenden Punkt, der mit einer durch einen Verschlussdeckel 13 verschlossenen Ablassöffnung ausgestattet ist.

Die untere Fläche der unteren Schale 10 erstreckt sich auch nach oben durch eine Reihe röhrenförmiger, parallel verlaufender Säulen 14, deren Verwendungszweck es ist, die Befestigungsschrauben 3 des Wannenkörpers 1 aufzunehmen und sie auf dem Motorblockgehäuse einzusetzen.

Gemäß den Abbildungen 7 und 8 hat die obere Schale 11 eine Geometrie, die diejenige der unteren Schale 10 ergänzt und sich ebenfalls seitlich durch eine Rippe 15 erstreckt, die dem Kanal 12 entspricht.

Die obere Schale 11 ist außerdem um ihren Umfang herum mit einem Ring 16 ausgestattet, der mit Bohrungen versehen ist, die jeweils den Bohrungen 19, 20 der Verbindungsplatte 2 entsprechen, die den Schaft der Befestigungsschrauben 3 aufnehmen.

Gemäß den Abbildungen 2 und 3 ragt ein Teil des Ringes 16 der oberen Schale 11 seitlich über die untere Schale 10 hinaus.

Die Bohrungspaare 18, 20, die auf diesem herausragenden Teil angebracht sind und die außerhalb der Umfangsdichtungen 8, 9 liegen, nehmen die Befestigungsschrauben 3 direkt auf.

Die anderen Bohrungspaare 17, 19 befinden sich jeweils rechts von dem oberen Ende einer röhrenförmigen Säule 14 der unteren Schale 10 innerhalb der Umfangsdichtungen 8, 9.

Gemäß den Abbildungen 9 und 10 sind die röhrenförmigen Säulen 14 an ihrem oberen Ende mit einem Absatz 21 versehen, der als Anschlag für den Kopf 22 einer Befestigungsschraube 3 dient.

## Patentansprüche

1. Ölwanne dazu bestimmt, mittels Schrauben auf der unteren Wandung des Motorblockgehäuses eines Verbrennungsmotors so befestigt zu werden, dass das Schmieröl gespeichert und zu den verschiedenen zu schmierenden Teilen des Motors über eine Saugleitung transportiert wird, die an eine Ölpumpe angeschlossen ist, wobei das überschüssige Öl direkt in die ölwanne zurückläuft, sie aus einem Wannenkörper (1) aus synthetischem Material besteht und an ihrem oberen Teil durch eine aus synthetischem Material hergestellte Verbindungsplatte (2) verschlossen ist, **dadurch gekennzeichnet, dass** der Wannenkörper (1) durch den Zusammenbau von zwei Schalen gebildet wird, nämlich eine untere Schale (10) in Form eines Gefäßes und eine obere Schale (11), die darauf verschweißt ist und die Verbindungsplatte (2) aufnimmt, wobei sich die untere Wandung der unteren Schale (10) nach oben durch eine Reihe von röhrenförmigen, parallel verlaufenden Säulen (14) erstreckt, die an ihrem oberen Ende einen Absatz (21) aufweisen, der einen Anschlag für den Kopf (22) der Befestigungsschraube (3) der Ölwanne auf das Motorblockgehäuse bildet und wobei die Verbindungsplatte (2) auf ihren jeweiligen beiden Flächen mit einer darauf aufgegossenen Umfangsdichtung (8, 9) ausgestattet ist, so dass die Dichtigkeit zwischen dem Wannenkörper (1) und dem Motorblock gewährleistet ist.

2. Ölwanne nach Anspruch 1, **dadurch gekennzeichnet, dass** sich die Verbindungsplatte (2) an ihrem oberen Teil durch ein röhrenförmiges Anschlussstück (5) erstreckt, das an seinem freien Ende mit einem Filternetz (6) ausgestattet ist und ein Segment der Saugleitung bildet.

3. Ölwanne nach einem der vorhergehenden Ansprüche, **dadurch gekennzeichnet, dass** die obere Schale (11) und die Verbindungsplatte (2) mit paarweisen Bohrungen (17, 19; 18, 20) versehen sind, um den Schaft (24) der Befestigungsschraube (3) aufzunehmen.

4. Ölwanne nach einem der vorhergehenden Ansprüche, **dadurch gekennzeichnet, dass** die Dichtungen direkt auf der Verbindungsplatte (2) integriert sind.

## Claims

1. Oil sump, destined to be fixed by means of bolts to the lower wall of the engine-block housing of a combustion engine in such a way that the lubricating oil is stored and transported to the different engine parts to be lubricated via a suction line which is connected to an oil pump, the excess oil being returned directly into the oil sump, the oil sump consisting of a tray body (1) made of synthetic material and being closed at its upper part by a connecting plate (2) made of synthetic material, **characterized in that** the tray body (1) is formed by the assembly of two trays, namely a lower tray (10) in the shape of a container and an upper tray (11) which is welded onto it and receives the connecting plate (2), the lower wall of the lower tray (10) extending upwards through a series of tubular, parallel running columns (14) which feature at their upper end a protrusion (21), which forms a stop for the head (22) of the fixing bolt (3) of the oil sump on the engine-block housing and the connecting plate (2) being equipped on its two respective surfaces with a cast circumferential joint (8, 9) so that the tightness between the tray body (1) and the engine block is ensured.

2. Oil sump according to claim 1, **characterized in that** the connecting plate (2) extends at its upper part through a tubular connecting piece (5) which is equipped at its free end with a filter net (6) and forms a segment of the suction line.

3. Oil sump according to one of the above claims, **characterized in that** the upper tray (11) and the connecting plate (2) are provided with pairs of boreholes (17, 19; 18, 20) to receive the shank (24) of the fixing bolt (3).

4. Oil sump according to one of the above claims, **characterized in that** the gaskets are integrated directly on the connecting plate (2).

## Revendications

1. Bac à huile destiné à être fixé au moyen de vis à la paroi inférieure du boîtier du bloc moteur d'un moteur à combustion interne, de telle manière que l'huile lubrifiante s'y accumule et est transportée par une conduite d'aspiration vers les différentes parties à lubrifier du moteur, conduite qui est raccordée à une pompe à huile, l'huile en excès revenant directement dans le bac à huile, lequel étant constitué d'un corps de bac (1) en matériau synthétique et étant fermé dans sa partie supérieure par une plaque de jonction (2) fabriquée dans un matériau synthétique, **caractérisé en ce que** le corps de bac (1) est formé par l'assemblage de deux coques, à savoir une coque inférieure (10) en forme de récipient et une coque supérieure (11) qui est soudée dessus et reçoit la plaque de jonction (2), la paroi inférieure de la coque inférieure (10) s'étendant vers le haut à travers une série de colonnes tubulaires (14) évoluant parallèlement et présentant à leur extrémité supérieure un épaulement (21) qui forme une butée pour la tête (22) de la vis de fixation (3) du bac à huile sur le boîtier de bloc moteur, et la plaque de jonction (2) étant munie sur ses deux surfaces respectives d'un joint périphérique (8, 9) moulé, de sorte que l'étanchéité soit garantie entre le corps de bac (1) et le bloc moteur.

2. Bac à huile selon la revendication 1, **caractérisé en ce que** la plaque de jonction (2) s'étend sur sa partie supérieure à travers un élément de raccordement tubulaire (5) qui est muni d'un tamis (6) au niveau de son extrémité libre et forme un segment de la conduite d'aspiration.

3. Bac à huile selon l'une des revendications précédentes, **caractérisé en ce que** la coque supérieure (11) et la plaque de jonction (2) sont dotées de paires d'orifices (17, 19 ; 18, 20) servant à recevoir la tige (24) de la vis de fixation (3).

4. Bac à huile selon l'une des revendications précédentes, **caractérisé en ce que** les joints d'étanchéité sont directement intégrés sur la plaque de jonction (2).
